# FASCICULE DE BREVET EUROPEEN

(11) **EP 2 911 940 B1**
(45) Date de publication et mention de la délivrance du brevet: **19.10.2016**
(21) Numéro de dépôt: 12808420.9
(22) Date de dépôt: 26.10.2012
(51) Int. Cl.: B65D 5/10, B65B 7/18, B65D 81/34, B65B 7/24

(54) **DISPOSITIF DE CONDITIONNEMENT ET DE CUISSON DE POP-CORN ET PROCEDE DE FERMETURE D'UN TEL DISPOSITIF AUTOMATISE**
VORRICHTUNG ZUR VERPACKUNG UND ZUBEREITUNG VON POPCORN UND AUTOMATISIERTES VERFAHREN ZUM VERSCHLIESSEN EINER SOLCHEN VORRICHTUNG
DEVICE FOR PACKAGING AND COOKING POPCORN AND AUTOMATED METHOD FOR CLOSING SUCH A DEVICE

(43) Date de publication de la demande: 02.09.2015
(73) Titulaire: Berthault, François, 17240 Saint Genis de Saintonge (FR)
(72) Inventeur: Berthault, François, 17240 Saint Genis de Saintonge (FR)
(74) Mandataire: Fantin, Laurent
(86) Numéro de dépôt international: PCT/FR2012/052467
(87) Numéro de publication internationale: WO 2014/064342

(56) Documents cités:
- DE-U- 7 427 243
- FR-A1- 2 918 969
- GB-A- 191 013 800
- US-A- 2 335 913
- US-A- 3 576 290
- US-A1- 2009 277 336
- US-A1- 2011 248 080
- US-A1- 2012 104 083

## Description

La présente invention se rapporte à un dispositif de conditionnement et de cuisson de pop-corn comprenant un système de fermeture amélioré. L'invention propose également un procédé automatisé de fermeture d'un tel dispositif rendu possible entre autres grâce au système de fermeture amélioré.

Pour le pop-corn, il existe des dispositifs de conditionnement des grains de maïs permettant la cuisson desdits grains dans un four micro-ondes de manière à les transformer en pop-corn. Un exemple de tels dispositifs est décrit dans la demande de brevet WO 2004/032633 A2 (numéro de demande internationale PCT/FR2003/050076) au nom du demandeur.

Selon ce document, un dispositif de conditionnement et de cuisson de pop-corn comprend une boîte 10 en carton pliable dans laquelle est insérée une barquette contenant les grains de maïs à faire cuire.

La barquette est généralement obtenue par thermoformage et comprend un complexe de plusieurs plis dont un est réalisé à partir d'un matériau favorisant l'absorption de l'énergie des ondes électromagnétiques également appelé « susceptor ». La barquette est fermée par un opercule collé en périphérie à l'aide d'une colle thermofusible. La barquette et l'opercule assurent un conditionnement étanche des grains de maïs et des adjuvants tels que le sucre ou l'huile végétale par exemple.

La boîte 10 en carton a dans des plans horizontaux des sections carrées qui augmentent progressivement vers le haut.

La boîte 10 comprend en partie inférieure un premier volume 12 non pliable surmonté d'un second volume 14 pliable et rétractable qui permet de réduire fortement le volume du dispositif lors des phases de transport, de stockage ou sur les lieux de vente.

La boîte 10 en carton comprend un fond 16, quatre parois latérales 18.1 à 18.4 et un dessus 20. Chaque paroi latérale 18.1 à 18.4 comprend une première ligne de pliage 22, parallèle et faiblement espacée (de l'ordre de 1 cm) du fond 16, une seconde ligne de pliage 24, parallèle à la première ligne de pliage 22 et disposée à équidistance de la première ligne de pliage 22 et du dessus 20.

Deux parois latérales 18.2 et 18.4 opposées comprennent en plus des première et seconde lignes de pliage, deux lignes de pliage en diagonale 26 dans la partie des parois latérales située au-dessus de la première ligne de pliage 22. Ces mêmes parois 18.2 et 18.4 comprennent une découpe 28 au niveau des secondes lignes de pliage 24 pour permettre à la boîte de se plier et de se déplier.

Selon le mode de réalisation décrit dans le document WO 2004/032633 A2, la boîte
peut occuper deux positions extrêmes, une position de stockage dans laquelle les parties de parois latérales situées au-dessus des premières lignes de pliage sont plaquées les unes contre les autres au-dessus du premier volume 12 et une position déployée dans laquelle les parois latérales sont dépliées et délimitent un volume important permettant de cuire les grains de maïs.

La boîte comprend en outre des ouvertures 30 pour évacuer la chaleur et des poignées 32 pour la déployer.

Selon ce document, le dessus 20 de la boîte comprend deux rabats reliés aux parois latérales 18.2 et 18.4 et deux volets 34.1 et 34.2 reliés aux autres parois latérales 18.1 et 18.3 selon des lignes d'articulation 40. Lorsqu'ils sont rabattus, les volets 34.1 et 34.2 se chevauchent légèrement de manière à fermer la boîte.

Les volets 34.1 et 34.2 comprennent un système d'accrochage pour les maintenir en position fermée. Ainsi, chaque volet comprend une oreille 36.1 ou 36.2 articulée par rapport au reste du volet selon une ligne de pliage 38 médiane perpendiculaire à la ligne d'articulation. Les oreilles 36.1 et 36.2 sont orientées en sens contraire et forment des crochets qui coopèrent l'un avec l'autre de manière à maintenir les volets en position fermée.

La boîte est réalisée à partir d'un flan en carton.

Après découpe et rainurage du flan, la boîte est mise en forme. Les volets et les rabats du dessus de la boîte sont disposés dans le prolongement des parois latérales. En suivant, une barquette est disposée au fond de la boîte. Cette opération manuelle pourrait être automatisée. La forme évasée de la boîte favorise l'introduction de la barquette.

Après la mise en place de la barquette, la boîte est fermée manuellement et les parois latérales sont pliées également manuellement.

Même si le pliage des rabats et des volets peut être aisément automatisé, la fermeture des volets par le biais du système d'accrochage précédemment décrit s'avère très complexe.

Après la fermeture de la boîte, les parois latérales doivent être pliées. Comme pour la fermeture, cette étape est difficile à automatiser.

Selon une autre contrainte, lors de la cuisson des grains de maïs, la boîte doit offrir un volume important pour permettre aux grains d'éclater sans être comprimés. Dans le cas contraire, les popcorns tendent à carboniser.

Or, le volume nécessaire pour une cuisson optimale de tous les grains de maïs varie d'une boîte à l'autre. Ainsi, il peut arriver que le volume de la boîte ne soit pas suffisant. Or, le système d'accrochage avec les deux oreilles n'autorise aucune variation du volume de la boite. Pour remédier à cet inconvénient, une solution consiste à détacher les oreilles des volets. Dans ce cas, les volets peuvent se soulever légèrement pour libérer un volume supplémentaire si nécessaire. Cette solution n'est pas satisfaisante, car l'utilisateur doit penser à détacher les oreilles préalablement à la cuisson.

GB 13800 décrit un carton comprenant un flan muni d'une languette à insérer dans une découpe faite dans un autre flan.

Aussi, la présente invention vise à remédier aux inconvénients de l'art antérieur en proposant un système d'accrochage des volets qui permet de simplifier l'automatisation de l'étape de fermeture des volets. Selon un autre objectif, le système d'accrochage doit permette aux volets de se soulever légèrement afin d'offrir un volume supplémentaire pour une cuisson optimale de tous les grains de maïs.

A cet effet, l'invention a pour objet un dispositif de conditionnement et de cuisson comprenant un fond, un dessus et quatre parois latérales qui comprennent chacune une première ligne de pliage, parallèle et faiblement espacée du fond, une seconde ligne de pliage, parallèle à la première ligne de pliage, deux parois latérales opposées comprenant deux lignes de pliage en diagonale dans la partie des parois latérales située au-dessus de la première ligne de pliage, le dessus comprenant deux volets avec chacun un bord libre, reliés à deux parois latérales opposées et un système d'accrochage permettant de maintenir les volets en position fermée, caractérisé en ce que le système d'accrochage comprend une languette reliée au bord libre d'un premier volet et une découpe ménagée dans un second volet dans laquelle la languette peut s'insérer selon une direction et un sens d'introduction, ladite découpe s'étendant selon une direction approximativement perpendiculaire à la direction d'introduction et comprenant une forme en saillie décalée par rapport à ses extrémités, orientée en sens opposé par rapport au sens d'introduction.

Des dispositifs de conditionnement selon le préambule de la revendication 1 sont connus notamment de WO 2004/032633 A2, US 2009/0277336 et FR 2918969.

20 En complément, l'invention propose une chaîne permettant de fermer et de plier le dispositif selon l'invention de manière automatique.

Une chaine permettant de fermer et de plier un carton de manière automatique est par ailleurs connu de GB 13800.

A cet effet, l'invention a pour objet une chaîne assurant la fermeture et le pliage d'un dispositif selon l'une des revendications précédentes, caractérisée en ce qu'elle comprend un poste de fermeture des volets avec un support sur lequel est disposé un dispositif à fermer et un actionneur qui se translate selon une direction perpendiculaire au support de manière à appuyer sur les volets, la course de l'actionneur étant déterminée de manière à ce qu'en fin de course, le bord libre de la languette passe sous la forme en saillie de la découpe.

D'autres caractéristiques et avantages ressortiront de la description qui va suivre de l'invention, description donnée à titre d'exemple uniquement, en regard des dessins annexés sur lesquels :
- la figure 1 est une vue en perspective d'un dispositif de conditionnement et de cuisson de pop-corn selon l'art antérieur,
- la figure 2 est une vue en perspective d'un dispositif de conditionnement et de cuisson de pop-corn selon l'invention,
- la figure 3A est une vue de dessus de deux volets disposés à plat l'un à côté de l'autre non accrochés,
- la figure 3B est une vue de dessus des deux volets de la figure 3A en cours d'accrochage,
- la figure 3C est une vue de dessus des deux volets de la figure 3A accrochés,
- la figure 3D est une vue de dessus des deux volets de la figure 3A accrochés, en fin de cuisson,
- la figure 4A est une vue de côté d'un poste de fermeture des volets au repos,
- la figure 4B est une vue de côté du poste de la figure 4A en action au moment de l'accrochage des volets,
- la figure 5A est une vue d'un premier côté d'un poste permettant le pliage des parois latérales,
- la figure 5B est une vue d'un second côté d'un poste permettant le pliage des parois latérales,
- la figure 6A est une vue de côté illustrant le poste de la figure 5A lors d'une étape du pliage,
- la figure 6B est une vue de côté illustrant le poste de la figure 5B lors d'une autre étape du pliage, et
- la figure 6C est une vue de côté illustrant le poste de la figure 5A lors de la dernière étape du pliage.

Sur la figure 2, on a représenté un dispositif de conditionnement et de cuisson selon l'invention. A l'exception du dessus, le reste du dispositif peut être conforme à celui de l'art antérieur, les éléments communs à l'art antérieur étant référencés de la même manière. Ainsi, il comprend une boîte 10 en carton pliable dans laquelle est insérée une barquette contenant les grains de maïs à faire cuire.

La boîte 10 comprend en partie inférieure un premier volume 12 non pliable surmonté d'un second volume 14 pliable et rétractable qui permet de réduire fortement le volume du dispositif lors des phases de transport, de stockage ou sur les lieux de vente.

La boîte 10 en carton comprend un fond 16, quatre parois latérales 18.1 à 18.4 et un dessus 20. Chaque paroi latérale 18.1 à 18.4 comprend une première ligne de pliage 22, parallèle et faiblement espacée (de l'ordre de 1 cm) du fond 16, une seconde ligne de pliage 24, parallèle à la première ligne de pliage 22,disposée à équidistance de la première ligne de pliage 22 et du dessus 20.

Deux parois latérales 18.2 et 18.4 opposées comprennent en plus des première et seconde lignes de pliage, deux lignes de pliage en diagonale 26 dans la partie des parois latérales située au-dessus de la première ligne de pliage 22. Ces mêmes parois 18.2 et 18.4 comprennent une découpe 28 au niveau des secondes lignes de pliage 24 pour permettre à la boîte de se plier et de se déplier.

La boîte comprend en outre des ouvertures 30 pour évacuer la chaleur et des poignées 32 pour la déployer.

Comme pour l'art antérieur, le dessus 20 comprend deux rabats reliés aux parois latérales 18.2 et 18.4 et deux volets 34.1 et 34.2 reliés aux autres parois latérales 18.1 et 18.3 selon des lignes d'articulation 40. Lorsqu'ils sont rabattus, les volets 34.1 et 34.2 se chevauchent légèrement de manière à fermer la boîte.

Selon une variante simplifiée, le dessus peut ne pas avoir de rabats.

Selon un mode de réalisation, illustré en figure 3A, chaque volet a une forme rectangulaire, avec deux longs côtés à savoir la ligne d'articulation 40 et le bord libre 42.1 ou 42.2 opposé et deux petits côtés 44. Avantageusement, les angles du bord libre 42.1 ou 42.2 avec les petits côtés 44 sont arrondis.

Comme pour l'art antérieur, la boîte comprend un système d'accrochage pour maintenir les volets en position fermée.

Selon l'invention, le système d'accrochage comprend une languette 46 reliée au bord libre 42.1 d'un volet 34.1 et une lumière 48 ménagée dans l'autre volet 34.2 dans laquelle peut s'insérer la languette 46 selon une direction d'introduction, le sens d'introduction étant référencé 49, comme illustré en figure 3B.

La languette 46 comprend une tête 50 et une zone de jonction 52 assurant la liaison entre la tête 50 et le volet 34.1. Selon un point important de l'invention, la tête 50 a une largeur L50 supérieure à la largeur L52 de la zone de jonction 52. Pour la suite de la description, la tête 50 correspond à la partie la plus large de la languette.

Selon un mode de réalisation, la languette 46 est délimitée par deux bords latéraux et un bord libre 54 parallèle au bord libre 42.1 du volet 34.1. Chaque bord latéral comprend deux segments droits, un premier segment droit 56 qui s'étend du bord libre 42.1 jusqu'au second segment droit 58 qui s'étend jusqu'au bord libre 54 de la languette 46.

Les deux premiers segments 56 de la languette ne sont pas parallèles. Ainsi la distance (parallèle au bord libre 42.1) séparant les deux premiers segments 56 augmente progressivement en s'éloignant du bord libre 42.1 du volet.

En complément, les deux seconds segments 58 de la languette ne sont pas parallèles. Ainsi la distance (parallèle au bord libre 42.1) séparant les deux seconds segments 58 se réduit progressivement en s'éloignant du bord libre 42.1 du volet.

Ainsi, la languette 46 a une largeur qui augmente progressivement depuis le bord libre 42.1 du volet jusqu'au niveau de la tête 50 puis qui rétrécit. La tête 50 comprend au niveau du bord libre 54 des angles en biseau formés par les seconds segments droits 58 qui favorisent l'introduction de la languette 46 dans la lumière 48.

La lumière 48 est décalée vers la ligne d'articulation 40 par rapport au bord libre 42.2 du volet 34.2.

La lumière 48 est délimitée par quatre côtés, deux petits côtés 60, un premier grand côté 62 ( proche du bord libre 42.2 du volet 34.2) et un second grand côté 64.

Selon un mode de réalisation, le grand côté 62 est rectiligne et parallèle au bord libre 42.2 du volet 34.2. Selon un mode de réalisation, la largeur du grand côté 62 est égale ou légèrement inférieure à la largeur de la zone de jonction L52. Avantageusement, la distance (parallèle au bord libre 42.2) entre les petits côtés 60 augmente en s'éloignant du bord libre 42.2. Cette configuration permet de faciliter l'introduction de la languette 46 dans la lumière 48.

La distance maximale entre les petits côtés 60 (au niveau du grand côté 64) est égale ou très légèrement supérieure à la largeur L50 de la tête 50. Cet agencement permet à la languette de pénétrer dans la lumière.

Selon un mode de réalisation, l'angle formé par les petits côtés 60 est supérieur à l'angle formé par les premiers segments 56 de la languette. Cet agencement favorise l'introduction de la languette dans la lumière.

Selon un point important de l'invention, le grand côté 64 de la lumière (le plus éloigné du bord libre 42.2) n'est pas rectiligne. Il comprend une forme en saillie 68 décalée par rapport à ses extrémités, orientée vers l'autre grand côté 62 de la lumière 48, en sens opposé par rapport au sens d'introduction. Le grand côté 62 est approximativement perpendiculaire au sens d'introduction.

En variante, la lumière 48 peut être limitée à une fente ou une découpe dont le profil est conforme au grand côté 64.

Dans tous les cas, le volet 34.2 comprend une découpe 64 qui correspond éventuellement à un côté d'une fente ou d'une lumière qui s'étend selon une direction approximativement perpendiculaire à la direction d'introduction et qui comprend une forme en saillie 68 décalée par rapport à ses extrémités, orientée en sens opposé par rapport au sens d'introduction.

Avantageusement, la découpe a un profil symétrique par rapport à la médiatrice de la découpe. Dans le cas d'une lumière, la distance séparant les deux grands côtés 62 et 64 est la plus petite au niveau de la médiatrice.

La médiatrice du grand côté 64 correspond à la droite perpendiculaire au bord libre 42.2 du volet 34.2 qui est équidistante des extrémités du grand côté 64. Selon un mode de réalisation, le grand côté 64 comprend deux segments droits 66, 66', ayant la même longueur, qui forment une pointe 68 en direction du grand côté 62 ou orientée en sens opposé au sens d'introduction de la languette.

En variante, le grand côté 64 décrit un arc de cercle symétrique par rapport à la médiatrice du grand côté 64.

Le positionnement de la lumière 48 est tel que lorsque les volets 34.1 et 34.2 sont en position fermée :
- le bord libre 42.1 du volet 34.1 est disposé approximativement à l'aplomb du grand côté 62 (le plus proche du bord libre 42.2 du volet 34.2) ou légèrement décalé vers l'autre grand côté 64,
- la tête 50 de la languette est disposée entre le grand côté 64 et la ligne d'articulation 40 du volet 34.2.

Lorsque les volets sont en position fermée (approximativement à l'horizontale), la distance qui sépare le bord libre 54 de la languette 46 et l'extrémité de la forme en saillie 68 est telle que si le bord libre 54 est disposé au-dessus du volet 34.2, il peut passer sous la forme en saillie 68 lorsque les volets sont déformés vers l'intérieur de la boîte.

Grâce aux formes de la languette et de la lumière, la fermeture des volets est grandement simplifiée. En effet, il suffit de disposer le bord libre 42.1 du volet 34.1 portant la languette au-dessus du bord libre 42.2 du volet 34.2 et d'exercer un effort orienté vers le bas, au centre de la boîte. Lorsque les volets se courbent vers l'intérieur de la boîte, au-delà d'un certain seuil, le bord libre 54 de la languette 46 passe sous la forme en saillie 68, comme illustré sur les figures 3B et 4B. A partir de ce moment, il n'est plus nécessaire d'exercer l'effort sur les volets qui reviennent en position horizontale. Lors de ce mouvement, la languette s'introduit dans la lumière pour venir en position accrochée comme illustré sur la figure 3C.

Selon un autre avantage, lors de la cuisson, les formes de la languette et de la lumière permettent aux volets de se déformer vers le haut de manière à augmenter le volume de la boîte, comme illustré sur la figure 3D. La forme en saillie 68 retient la languette 46 et permet d'éviter que les volets ne s'ouvrent complètement.

Pour améliorer l'introduction de la languette dans la lumière, la languette 46 peut comprendre une ligne de pliage 69 au niveau de sa médiatrice. En complément, le volet 34.2 peut comprendre une ligne pliage 69' ou une découpe qui s'étend à partir du grand côté 64 en direction de la ligne d'articulation 40, selon la médiatrice du grand côté 64.

L'invention propose une chaîne permettant de mettre en volume une boîte, d'insérer une barquette dans la boîte, de fermer les volets et de plier la boîte. La partie de la chaîne assurant la mise en volume et l'introduction de la barquette n'est pas plus décrite car elle est connue de l'homme du métier.

Comme illustré sur les figures 4A et 4B, un poste 70 de fermeture des volets comprend un support mobile ou fixe 72 sur lequel repose la boîte à fermer. A l'aplomb de la boîte, le poste 70 de fermeture comprend un actionneur 74 qui se translate selon une direction perpendiculaire au support 72. Selon un mode de réalisation, l'actionneur 74 comprend un vérin avec une tige mobile 76 dont l'extrémité 78 est susceptible d'appuyer sur le dessus de la boîte.

Au niveau du poste de fermeture ou en amont, il est prévu des actionneurs pour plier les volets 34.1 et 34.2 et les éventuels rabats. Les rabats sont disposés sous les volets et le volet 34.1 comportant la languette 46 est disposé au-dessus de l'autre volet 34.2.

La boîte est disposée sur le support 72, au-dessous de l'actionneur 74, la languette 46 et la lumière 48 étant disposées à l'aplomb de l'actionneur 74. En position repos, comme illustré sur la figure 4A, l'actionneur 74 n'interfère pas avec la boîte.

En action, la tige 76 de l'actionneur se translate vers le bas et son extrémité 78 appuie sur les volets 34.1 et 34.2. Ces derniers se déforment légèrement vers l'intérieur. La course de la tige 76 est déterminée de manière à ce qu'en fin de course, le bord libre 54 de la languette 46 passe sous la forme en saillie 68 de la lumière 48, comme illustré sur la figure 4B. Lorsque le bord libre 54 est passé sous la forme en saillie, la tige 76 du vérin se translate vers le haut en position repos. Les volets retrouvent alors leurs positions initiales (à l'horizontale). Lors de ce mouvement, la languette 46 pénètre dans la lumière 48.

Après la fermeture des volets 34.1 et 34.2, la boîte est pliée au niveau d'un poste de pliage 80 illustré sur les figures 5A, 5B, 6A à 6C.

Ce poste de pliage 80 comprend un support mobile ou fixe 82 sur lequel est placée une boîte avec des volets fermés, un actionneur 84 qui se translate selon une direction perpendiculaire au support 82 et des moyens 86 pour initier le pliage des parois latérales. Selon un mode de réalisation, l'actionneur 84 comprend un vérin avec une tige mobile 88 dont l'extrémité 90 est susceptible d'appuyer sur le dessus de la boîte de manière à plier les parois latérales.

La boîte à plier est disposée sous l'actionneur 84 de manière à ce que l'effort exercé par l'actionneur 84 soit approximativement centré sur le dessus 20 de la boîte.

En action, la tige 88 de l'actionneur se translate vers le bas et son extrémité 90 appuie sur le dessus 20. La course de l'actionneur est déterminée de manière à ce que l'extrémité 90 ne descende pas en dessous des premières lignes de pliage 22. L'extrémité 90 comprend généralement une plaque pour répartir les efforts de pression sur une surface importante.

Les moyens 86 pour initier le pliage des parois latérales agissent simultanément sur les quatre parois latérales 18.1 à 18.4.

Les moyens 86 comprennent pour les parois latérales 18.2 et 18.4 avec des lignes de pliage en diagonale deux actionneurs 92 disposés en vis-à-vis, avec chacun une platine 94 supportant quatre pions 96. Les extrémités des pions 96 agissent simultanément contre les deux parois latérales 18.2 et 18.4. Les pions 96 sont disposés de manière à appuyer sur les parois latérales 18.2 et 18.4 au niveau des lignes de pliage en diagonale 26, chaque pion 96 étant disposé approximativement à équidistance du point d'intersection des lignes de pliage en diagonale 26 et d'une des extrémités des lignes de pliage en diagonale 26.

Selon un mode de réalisation, chaque actionneur 92 est un vérin avec une tige 98 susceptible de se translater selon une direction approximativement perpendiculaire aux parois latérales, une platine 94 étant fixée à l'extrémité de chaque tige 98.

Dans un premier état dit de repos, les platines 94 sont écartées de la boîte et les pions 96 n'interfèrent pas avec les parois latérales 18.2 et 18.4. Comme illustré sur la figure 6B, lorsque les actionneurs sont dans un second état actionné, les deux platines 94 se rapprochent l'une de l'autre et les pions 96 agissent simultanément sur les deux parois latérales 18.2 et 18.4 au niveau des lignes de pliage en diagonale. Cette action provoque une légère déformation des parois latérales vers l'intérieur de la boîte.

Les moyens 86 comprennent pour les parois latérales 18.1 et 18.3 au moins deux actionneurs 100, au moins un pour chaque paroi. Ces actionneurs sont susceptibles d'occuper deux états, un premier état dans lequel ils n'interfèrent pas avec les parois latérales 18.1 et 18.3 et un second état dans lesquels ils agissent simultanément sur les deux parois latérales 18.1 et 18.3 au niveau des secondes lignes de pliage 24.

Selon un mode de réalisation illustré sur les figures 5A, 5B et 6A, les moyens 86 comprennent quatre actionneurs 100 susceptibles de faire pivoter un arbre 102 sensiblement parallèle aux arêtes verticales des parois latérales, chaque arbre supportant un doigt 104 disposé à hauteur des secondes lignes de pilage 24. Dans le premier état, les doigts 104 sont écartés des faces. Dans le second état, après pivotement des arbres 102, les doigts exercent un effort sur les parois latérales 18.1 et 18.3, à hauteur des secondes lignes de pliage 24 de manière à légèrement déformer vers l'intérieur lesdites parois latérales 18.1 et 18.3. Avantageusement, comme illustré sur les figures 5A et 6A, le support 82 comprend deux plaques 106.1 et 106.3 entre lesquelles une boîte peut être disposée. L'écartement entre les deux plaques 106.1 et 106.3 est déterminé de manière à ce que les parois latérales 18.1 et 18.3 soient en contact avec respectivement les plaques 106.1 et 106.3. Ces plaques 106.1 et 106.3 permettent de limiter les déformations des parois latérales 18.1 et 18.3 vers l'extérieur.

De préférence, les plaques 106.1 et 106.3 ont des dimensions sensiblement égales à celles des parois latérales 18.1 et 18.3. Dans ce cas, elles comprennent des découpes 108 permettant aux actionneurs 100 d'agir sur les parois 18.1 et 18.3.

Le fonctionnement du poste de pliage est le suivant :
Dans un premier temps, une boîte est mise en place sur le support 82 entre les plaques 106.1 et 106.3. En suivant, les actionneurs 92 et 100 sont activés simultanément ou légèrement décalés de manière à légèrement déformer les parois latérales 18.1 à 18.4 vers l'intérieur de la boîte.

En suivant, l'actionneur 84 est activé. Lorsque l'extrémité 90 commence à appuyer sur le dessus 20 de la boîte, les pions 96 et les doigts 104 se rétractent de manière à ne plus interférer avec la boîte et ne pas entraver le mouvement de pliage de la boîte. L'extrémité 90 de l'actionneur 84 poursuit sa course jusqu'au pliage complet de la boîte.

En suivant, un poste de filmage permet de filmer les boîtes dans la position pliée. Selon un mode de réalisation préféré, les supports 72 et 82 se présentent sous la forme d'une bande qui défile sous tous les postes, ladite bande comprenant une multitude de plaques 106.1 et 106.3 contre lesquelles sont plaquées deux parois latérales qui assurent le maintien des boîtes.

## Revendications

1. Dispositif de conditionnement et de cuisson comprenant un fond (16), un dessus (20) et quatre parois latérales (18.1, 18.4) qui comprennent chacune une première ligne de pliage (22), parallèle et faiblement espacée du fond (16), une seconde ligne de pliage (24), parallèle à la première ligne de pliage (22), deux parois latérales (18.2, 18.4) opposées comprenant deux lignes de pliage en diagonale (26) dans la partie des parois latérales située au-dessus de la première ligne de pliage (22), le dessus (20) comprenant deux volets (34.1, 34.2) avec chacun un bord libre (42.1, 42.2), reliés à deux parois latérales opposées (18.1, 18.3) et un système d'accrochage permettant de maintenir les volets en position fermée, **caractérisé en ce que** le système d'accrochage comprend une languette (46) reliée au bord libre (42.1) d'un premier volet (34.1) et une découpe (64) ménagée dans un second volet (34.2) dans laquelle la languette (46) peut s'insérer selon une direction et un sens d'introduction, ladite découpe (64) s'étendant selon une direction approximativement perpendiculaire à la direction d'introduction et comprenant une forme en saillie (68) décalée par rapport à ses extrémités, orientée en sens opposé par rapport au sens d'introduction.

2. Dispositif selon la revendication 1, **caractérisé en ce que** la découpe (64) a un profil symétrique par rapport à la médiatrice de la découpe.

3. Dispositif selon la revendication 2, **caractérisé en ce que** la découpe (64) comprend deux segments droits (66, 66') ayant la même longueur qui forment une pointe (68).

4. Dispositif selon l'une des revendications précédentes, **caractérisé en ce que** la languette (46) a un bord libre (54) séparé de l'extrémité de la forme en saillie (68) d'une distance telle que si le bord libre (54) est disposé au-dessus du volet (34.2) comprenant la découpe (64), il peut passer sous la forme en saillie (68) lorsque les volets sont déformés vers l'intérieur du dispositif.

5. Dispositif selon l'une des revendications précédentes, **caractérisé en ce qu'**un volet (34.2) comprend une lumière (48) dont un côté correspond à la découpe (64).

6. Dispositif selon la revendication précédente, **caractérisé en ce que** la lumière (48) a des petits côtés qui s'écartent en s'éloignant du bord libre (42.2) du volet dans lequel est ménagée la lumière (48).

7. Dispositif selon l'une des revendications précédentes, **caractérisé en ce que** la languette comprend une tête (50) et une zone de jonction (52) assurant la liaison entre la tête (50) et le volet (34.1) dont la largeur est inférieure à la largeur de la tête (50).

8. Dispositif selon la revendication précédente, **caractérisé en ce que** la tête (50) comprend des angles en biseau qui favorisent l'introduction de la languette.

9. Chaîne assurant la fermeture et le pliage d'un dispositif selon l'une des revendications précédentes, **caractérisée en ce qu'**elle comprend un poste (70) de fermeture des volets avec un support (72) sur lequel est disposé un dispositif à fermer et un actionneur (74) qui se translate selon une direction perpendiculaire au support (72) de manière à appuyer sur les volets (34.1, 34.2), la course de l'actionneur (74) étant déterminée de manière à ce qu'en fin de course, le bord libre (54) de la languette (46) passe sous la forme en saillie (68) de la découpe (64).

10. Chaîne selon la revendication 9, **caractérisée en ce que** le support (72) comprend une bande qui défile sous des postes, ladite bande comprenant une multitude de plaques (106.1, 106.3) contre lesquelles sont plaquées deux parois latérales, qui assurent le maintien des boîtes.

11. Chaîne selon la revendication 9 ou 10, **caractérisée en ce qu'**elle comprend un poste de pliage avec un support (82) sur lequel est disposé un dispositif avec des volets fermés, un actionneur (84) qui se translate selon une direction perpendiculaire au support (82) pour plier les parois latérales et des moyens (86) pour initier le pliage des parois latérales.

12. Chaîne selon la revendication précédente, **caractérisée en ce que** les moyens (86) pour initier le pliage des parois latérales comprennent pour les parois latérales (18.1, 18.3) sans ligne de pliage en diagonale, au moins deux actionneurs 100, au moins un pour chaque paroi, lesdits actionneurs étant susceptibles d'occuper deux états, un premier état dans lequel ils n'interfèrent pas avec les parois latérales (18.1, 18.3) et un second état dans lesquels ils agissent simultanément sur les deux parois latérales (18.1, 18.3) au niveau des secondes lignes de pliage (24) de manière à les déformer vers l'intérieur du dispositif.

13. Chaîne selon la revendication 11 ou 12, **caractérisée en ce que** les moyens (86) comprennent pour les parois latérales (18.2, 18.4) avec des lignes de pliage en diagonale deux actionneurs (92) disposés en vis-à-vis, avec chacun une platine (94) supportant quatre pions (96), lesdits actionneurs étant susceptibles d'occuper deux états un premier état dans lequel ils n'interfèrent pas avec lesdites parois latérales (18.2, 18.4) et un second état dans lequel les pions (96) agissent simultanément sur les deux parois latérales (18.2, 18.4) au niveau des lignes de pliage en diagonale afin de provoquer une légère déformation desdites parois latérales vers l'intérieur du dispositif.

## Patentansprüche

1. Vorrichtung zum Verpacken und Zubereiten, die einen Boden (16), ein Oberteil (20) und vier Seitenwände (18.1, 18.4) umfasst, mit jeweils einer ersten Faltlinie (22), die leicht versetzt parallel zum Boden (16) angeordnet ist, und mit jeweils einer zweiten Faltlinie (24), die zur ersten Faltlinie (22) parallel ist, wobei zwei gegenüberliegende Wände (18.2, 18.4) zwei diagonal verlaufende Faltlinien (26) in dem Bereich der Seitenwände aufweisen, der sich oberhalb der ersten Faltlinie (22) befindet, wobei das Oberteil (20) zwei Klappen (34.1, 34.2) mit jeweils einem freien Rand (42.1, 42.2) aufweist, die mit zwei gegenüberliegenden Seitenwänden (18.1, 18.3) verbunden sind, und ein Verrastungssystem aufweist, das es gestattet, die Klappen in geschlossener Stellung zu halten, **dadurch gekennzeichnet, dass** das Verrastungssystem eine Zunge (46) aufweist, die mit einem freien Rand (42.1) einer ersten Klappe (34.1) verbunden ist, und einen in einer zweiten Klappe (34.2) ausgebildeten Ausschnitt (64), in dem die Zunge (46) in eine Einführrichtung einführbar ist, wobei sich der Ausschnitt (64) in eine Richtung näherungsweise im rechten Winkel zur Einführrichtung erstreckt und eine bezüglich seinen Enden versetzte, vorspringende Form (68) aufweist, die der Einführrichtung entgegengesetzt ausgerichtet ist.

2. Vorrichtung nach Anspruch 1, **dadurch gekennzeichnet, dass** der Ausschnitt (64) ein bezüglich der Mittelsenkrechten des Ausschnitts symmetrisches Profil aufweist.

3. Vorrichtung nach Anspruch 2, **dadurch gekennzeichnet, dass** der Ausschnitt (64) zwei gerade Segmente (66, 66') aufweist, die die gleiche Länge haben und eine Spitze (68) bilden.

4. Vorrichtung nach einem der vorhergehenden Ansprüche, **dadurch gekennzeichnet, dass** die Zunge (46) einen freien Rand (54) aufweist, der in einer Entfernung von dem Ende der vorspringenden Form (68) derart angeordnet ist, dass dieser, wenn sich der freie Rand (54) oberhalb der Klappe (34.2) mit dem Ausschnitt (64) befindet, unter die vorspringende Form (68) gelangen kann, wenn die Klappen zum Inneren der Vorrichtung hin verformt werden.

5. Vorrichtung nach einem der vorhergehenden Ansprüche, **dadurch gekennzeichnet, dass** eine Klappe (34.2) eine Öffnung (48) aufweist, deren eine Seite dem Ausschnitt (64) entspricht.

6. Vorrichtung nach dem der vorhergehenden Anspruch,
**dadurch gekennzeichnet, dass** die Öffnung (48) kurze Seiten hat, die sich mit zunehmender Entfernung vom freien Rand (42.2) der Klappe, in der die Öffnung (48) ausgebildet ist, ausweiten.

7. Vorrichtung nach einem der vorhergehenden Ansprüche, **dadurch gekennzeichnet, dass** die Zunge einen Kopf (50) und einen Verbindungsbereich (52) aufweist, die die Verbindung zwischen dem Kopf (50) und der Klappe (34.1) gewährleistet und dessen Breite kleiner als die Breite des Kopfs (50) ist.

8. Vorrichtung nach dem vorhergehenden Anspruch, **dadurch gekennzeichnet, dass** der Kopf (50) abgeschrägte Winkel aufweist, die die Einführung der Zunge begünstigen.

9. Fließband, das das Verschließen und das Falten einer Vorrichtung nach einem der vorhergehenden Ansprüche gewährleistet, **dadurch gekennzeichnet, dass** dieses eine Station (70) zum Schließen der Klappen aufweist, mit einer Halterung (72), auf der eine zu schließende Vorrichtung angeordnet ist, und mit einem Stellglied (74), das sich in eine Richtung im rechten Winkel zur Halterung (72) bewegt, um auf diese Weise auf die Klappen (34.1, 34.2) zu drücken, wobei der Weg des Stellglieds (74) derart bestimmt ist, dass am Ende des Weges das freie Ende (54) der Zunge (46) unter die vorspringende Form (68) des Ausschnitts (64) gelangt.

10. Fließband nach Anspruch 9, **dadurch gekennzeichnet, dass** die Halterung (72) ein Band aufweist, das unter den Stationen vorbeiläuft, wobei das Band eine Vielzahl von Platten (106.1, 106.3) aufweist, an die zwei seitliche Platten angesetzt sind, die das Halten der Schachtel gewährleisten.

11. Fließband nach Anspruch 9 oder 10, **dadurch gekennzeichnet, dass** dieses eine Faltstation mit einer Halterung (82) aufweist, auf der eine Vorrichtung mit geschlossenen Klappen angeordnet wird, und ein Stellglied (84) aufweist, das sich in eine Richtung im rechten Winkel zur Halterung (82) bewegt, um die seitlichen Wände zu falten, und Mittel (86) zur Initiierung der Faltung der seitlichen Wände aufweist.

12. Fließband nach dem vorhergehenden Anspruch, **dadurch gekennzeichnet, dass** die Mittel (86) zur Initiierung der Faltung der Seitenwände für die Seitenwände (18.1, 18.3) ohne diagonale Faltlinie wenigstens zwei Stellglieder 100 aufweist, wenigstens eines für jede Wand, wobei die Stellglieder dazu eingerichtet sind, zwei Zustände einzunehmen, einen ersten Zustand, in dem diese nicht auf die Seitenwände (18.1, 18.3) einwirken, und einen zweiten Zustand, in dem diese gleichzeitig auf die beiden Seitenwände (18.1, 18.3) im Bereich der zweiten Faltlinien (24) einwirken, um auf diese Weise diese zum Inneren der Vorrichtung hin zu verformen.

13. Fließband nach Anspruch 11 oder 12, **dadurch gekennzeichnet, dass** die Mittel (86) für die Seitenwände (18.2, 18.4) mit diagonalen Faltlinien zwei Stellglieder (92) aufweisen, die gegenüberliegend angeordnet sind, wobei diese jeweils eine Auflageplatte (94) aufweisen, die vier Zapfen (96) hält, wobei die Stellglieder dazu eingerichtet sind, zwei Zustände einzunehmen, einen ersten Zustand, in dem diese nicht auf die Seitenwände (18.2, 18.4) einwirken, und einen zweiten Zustand, in dem die Zapfen (96) gleichzeitig auf die beiden Seitenwände (18.2, 18.4) im Bereich der diagonalen Faltlinien einwirken, um eine leichte Verformung der besagten Seitenwände zum Inneren der Vorrichtung hin hervorzurufen.

## Claims

1. Device for packaging and cooking, comprising a bottom (16), a top (20) and four side walls (18.1, 18.4) which each have a first folding line (22) that is parallel to and slightly separate from the bottom (16), a second folding line (24) that is parallel to the first folding line (22), two opposite side walls (18.2, 18.4) that have two diagonal folding lines (26) in the parts of the side walls located above the first folding line (22), with the top (20) comprising two flaps (34.1, 34.2), each one with a free edge (42.1, 42.2) connected to two opposite side walls (18.1, 18.3) and a hooking system that makes it possible to keep the flaps in the closed position, **characterized in that** the hooking system comprises a tab (46) connected to the free edge (42.1) of a first flap (34.1) and a cut (64) made in a second flap (34.2) into which the tab (46) can be inserted in one direction and an insertion direction, with said cut (64) extending in a direction approximately perpendicular to the direction of insertion and comprising a protruding shape (68) that is offset relative to its ends, oriented in a direction opposite to the insertion direction.

2. Device according to Claim 1, wherein the cut (64) has a profile that is symmetrical relative to the right bisector of the cut.

3. Device according to Claim 2, wherein the cut (64) has two straight segments (66, 66') that have the same length and that form a peak (68).

4. Device according to one of the preceding claims, wherein the tab (46) has a free edge (54) that is separated from the end of the protruding shape (68) by a distance such that, if the free edge (54) is situated above the flap (34.2) comprising the cut (64), it can pass under the protruding shape (68) when the flaps are deformed toward the interior of the device.

5. Device according to one of the preceding claims, wherein a flap (34.2) has a slot (48), one side of which corresponds to the cut (64).

6. Device according to the preceding claim, wherein the slot (48) has small sides that diverge while moving away from the free edge (42.2) of the flap in which the slot (48) is made.

7. Device according to any one of the preceding claims, wherein the tab has a head (50) and a joining area (52) ensuring the connection between the head (50) and the flap (34.1) whose width is less than that of the head (50).

8. Device according the preceding claim, wherein the head (50) has bevel angles that facilitate the insertion of the tab.

9. Production line ensuring the closing and folding of a device according to one of the preceding claims, wherein it comprises a station (70) for closing the flaps with a support (72) on which a closing device is placed and an actuator (74) which is translated in a direction perpendicular to the support (72) so as to press on the flaps (34.1, 34.2), with the travel of the actuator (74) being determined such that, at the end of travel, the free edge (54) of the tab (46) passes under the protruding shape (68) of the cut (64).

10. Production line according to Claim 9, wherein the support (72) comprises a belt which advances under stations, with said belt comprising a host of plates (106.1, 106.3) against which two side walls are flattened, which ensure the holding of the boxes.

11. Production line according to Claim 9 or 10, wherein it comprises a folding station with a support (82) on which is placed a device with closed flaps, an actuator (84) which is translated in a direction perpendicular to the support (82) to fold the side walls and means (86) to initiate the folding of the side walls.

12. Production line according to the preceding claim, wherein the means (86) to initiate the folding of the side walls comprise for the side walls (18.1, 18.3) without a diagonal folding line, at least two actuators (100), at least one for each wall, with said actuators being able to occupy two states, a first state in which they do not interfere with the side walls (18.1, 18.3), and a second state in which they act simultaneously on the two side walls (18.1, 18.3) in the area of the second folding lines (24) so as to deform them toward the interior of the device.

13. Production line according to Claim 11 or 12, wherein for the side walls (18.2, 18.4) with diagonal folding lines the means (86) comprise two actuators (92) situated facing each other, each with a plate (94) bearing four pins (96), with said actuators being able to occupy two states, a first state in which they do not interfere with said side walls (18.2, 18.4), and a second state in which the pins (96) act simultaneously on the two side walls (18.2, 18.4) in the area of the diagonal folding lines to cause a slight deformation of said side walls toward the interior of the device.
